# EUROPÄISCHE PATENTSCHRIFT

(11) **EP 4 421 280 B1**
(45) Veröffentlichungstag und Bekanntmachung des Hinweises auf die Patenterteilung: **20.08.2025**
(21) Anmeldenummer: 24157947.3
(22) Anmeldetag: 15.02.2024
(51) Int. Cl.: E06B 3/30, E06B 7/23, E06B 3/22, E06B 3/263, E06B 3/62

(54) **VERBUNDRAHMEN FÜR EIN FENSTER ODER EINE TÜR**
COMPOSITE FRAME FOR A WINDOW OR DOOR
CADRE COMPOSITE POUR UNE FENÊTRE OU UNE PORTE

(30) Priorität: 24.02.2023 DE 102023104515
(43) Veröffentlichungstag der Anmeldung: 28.08.2024
(73) Patentinhaber: profine GmbH, 66954 Pirmasens (DE)
(72) Erfinder: SCHREDER, Gerhard, 4841 Ungenach (AT)
(74) Vertreter: Hocker, Thomas

(56) Entgegenhaltungen:
- EP-A2- 1 878 863
- DE-A1- 102009 001 017
- DE-U1- 202004 011 008
- DE-U1- 7 803 105

## Beschreibung

Die Erfindung betrifft einen Verbundrahmen für ein Fenster oder eine Tür mit einem äußeren Vorsatzrahmen aus im Gehrungsbereich miteinander verbundenen Metallprofilen oder Vorsatzschalen und einem Grundrahmen aus im Gehrungsbereich miteinander verschweißten Kunststoffprofilen in Kombination mit einer Anschlagdichtung.

### Technisches Gebiet

Kunststoff hat sich als Werkstoff für Rahmenprofile zur Herstellung von Fenstern und Türen wegen der rationellen Weiterverarbeitung und Langlebigkeit der Produkte in vielen Märkten durchgesetzt. Kunststoffprofile werden dabei grundsätzlich auf Gehrung geschnitten und im Gehrungsbereich miteinander zu einem Rahmen verschweißt. Zumindest bei größeren Verarbeitern erfolgt die Herstellung von Blend- und Flügelrahmen aus Kunststoffprofilen in der Regel auf komplexen Fertigungsstraßen, bei denen die einzelnen Arbeitsschritte getaktet nacheinander erfolgen. Um eine rationelle Fertigung zu ermöglichen, darf keiner der einzelnen Arbeitsschritte wesentlich länger als andere Arbeitsschritte dauern, da ansonsten die gesamte Fertigungsstraße entsprechend langsamer betrieben werden müsste. Weiche Dichtungen werden häufig gemeinsam in einer Fertigungsstraße mit den harten Kunststoffrahmenprofilen extrudiert, sind somit unverlierbar und müssen somit nicht nachträglich an den Rahmen befestigt werden.

Die Verwendung von Vorsatzschalen oder -rahmen aus Metallprofilen und insbesondere aus Aluminiumprofilen ist sowohl bei Holz-, als auch bei Kunststofffenstern allgemein bekannt. Die Verkleidung von Kunststoffprofilen mit Aluminiumvorsatzschalen bzw. -rahmen erfolgt in erster Linie aus ästhetischen Gründen, wobei die Aluminiumvorsatzschalen bzw. -rahmen in unterschiedlichen Farben eloxiert, lackiert oder anderweitig beschichtet werden können.

Als Vorsatzschalen werden in dieser Anmeldung einzelne Vorsatzprofile bezeichnet, die - ohne im Eck- bzw. Gehrungsbereich miteinander verbunden zu sein - einzeln auf die Schenkel eines Grundrahmens aufgesetzt und mit diesem verbunden werden.

Als Vorsatzrahmen werden in dieser Anmeldung vorgefertigte Rahmen aus Vorsatzprofilen bezeichnet, die vor dem Verbinden mit einem beziehungsweise Aufsetzen auf einen Grundrahmen im Eck- bzw. Gehrungsbereich miteinander zu einem festen Vorsatzrahmen verbunden werden.

Ein Rahmen, welcher aus der Kombination von Kunststoffteilen mit Metallteilen besteht, wird als Verbundrahmen bezeichnet.

Zur Abdichtung werden bei Türen und Fenstern Anschlagdichtungen am Blendrahmen befestigt. Im geschlossenen Zustand des Fensters oder der Tür liegen diese am Flügelrahmen an und dichten somit den Übergang ab.

### Stand der Technik

DE 102009001017 A1 und EP 2265790 B1 beschreiben eine Anschlagdichtung, welche sich beim Anschlagen an den Flügelrahmen zunächst weich verformt und mit zunehmendem Komprimieren steifer reagiert. Hierzu weist die Dichtung zunächst eine abstehende Lippe auf, welche zuerst mit dem Flügelrahmen in Kontakt gerät und weich reagiert. Beim Überschreiten eines definierten Weges sorgt ein Stütznocken in einer Hohlkammer für einen größeren Widerstand, so dass die Federrate der Anschlagdichtung beim Erreichen des Stütznockens wesentlich ansteigt. Beim beschriebenen Ausführungsbeispiel schlägt die Anschlagdichtung an Kunststoff an. Da Kunststoffprofile eines Fensters oder einen Tür extrudiert werden, verfügen diese über keine scharfen Kanten.

Aus EP 1744001 A1 ist ein Verbund aus einem Kunststoff-Blendrahmen mit aufgesetzten Metallschalen sowie einem Kunststoff-Flügelprofil mit aufgesetzten metallischen Glasleisten bekannt. Die Nut zur Aufnahme der Anschlagdichtung ist hierbei auf der Höhe der Unterkante der metallischen Glasleiste. Dies hat zur Folge, dass die Anschlagdichtung regelmäßig an diese metallische Unterkante gedrückt wird. Da üblicherweise die metallischen Leisten nicht am Rand abgerundet sind, führt die Anpressung der Anschlagdichtung an die metallische Leiste zu einer zumindest mittelfristigen Beschädigung der Anschlagdichtung.

EP 1878863 A2 zeigt einen Verbundrahmen, bei dem sowohl auf den Blend- als auch Flügelrahmen aus Kunststoffhohlprofilen Aluminium-Vorsatzschalen aufgeklebt werden. Hierdurch verringert sich der Spalt zwischen Blend- und Flügelrahmen, welcher mittels einer Anschlagdichtung abzudichten ist. Die Anschlagdichtung ist hierbei ein separates Bauteil, welches nach der Extrusion in eine Nut eingesetzt wird.

DE 7803105 U1 offenbart einen Kunststoff-Fensterrahmen mit aufgesetzten Vorsatzelementen. Der Kunststoff-Flügelrahmen schlägt an dem Kunststoff-Blendrahmen über eine Dichtung unmittelbar an. Das auf dem Flügelrahmen aufgesetzte Vorsatzelement endet oberhalb des auf dem Blendrahmen aufgesetzten Vorsatzelements, wodurch ein Spalt zwischen der Verkleidung des Flügelrahmens und der Verkleidung des Blendrahmens, durch welchem der Flügelrahmen erkennbar ist, verbleibt.

EP 4198244 A1 zeigt einen Kunststoff-Fensterrahmen mit aufgesetzten Vorsatzschalen. Der Raum zwischen den Kunststoff-Rahmenprofilen und den Vorsatzschalen vollständig von elastischen Dämpfungselementen ausgefüllt. Die Dämpfungselemente überdecken dabei die gesamte Außenseite des Blend- und Flügelrahmens. Diese Dämpfungselemente dienen sowohl der Schalldämmung, als auch als Dichtung zur Verglasung als auch zwischen Blend- und Flügelrahmen.

EP 1178177 A2 zeigt Holz-Alu-Fensterrahmen mit Mitteldichtung im Falzbereich. Zur Verbesserung der Wärmedämmung sieht die Anmeldung vor, die Aluminiumschalen mit Kunststoffschaum auszuschäumen.

DE 102009001017 A1 beschreibt eine Anschlagdichtung mit integriertem Anschlagnocken. Beim Komprimieren besitzt die Dichtung zunächst eine weiche Federrate; ab einer bestimmten Kompression wird auch der Nocken gedrückt und somit die Federrate erhöht.

DE 202004011008 U1 offenbart ein Fenster mit Kunststoffprofilen für den Blend- und Flügelrahmen. Auf den allein voll funktionsfähigen Blendrahmen ist ein metallisches Profil zur Verkleidung aufgesetzt. Beim Flügelrahmen findet statt einer klassischen Glashalteleiste ein metallisches Profil Verwendung, welches sowohl die Verglasung einseitig hält, als auch den Flügelrahmen auf der der Umgebung zugewandten Seite vollständig verkleidet.

DE 19916218 A1 zeigt einen Holz-Fensterrahmen mit Vorsatzschalen, bei dem eine Anschlagdichtung zwischen der Blendrahmen-Vorsatzschale und der Flügelrahmen-Vorsatzschale abdichtet.

EP 1878863 A2 offenbart eine Verbundkonstruktion eines Fensters bestehend aus einem Kunststoff-Blend- und -Flügelrahmen in Verbindung mit aufgesetzten Vorsatzschalen. Diese Vorsatzschalen überdecken sowohl den Blend-, als auch Flügelrahmen auf der der Umgebung zugewandten Seite vollständig. Die am Blendrahmen befestigte Anschlagdichtung zum Abdichten zum Flügelrahmen wird somit nach dem Aufsetzen der Vorsatzschale auf den Flügelrahmen beim Schließen des Fensters früher und insgesamt stärker gestaucht als bei einem Fenster ohne Vorsatzschalen.

Ein generelles Problem bei aufgesetzten Metallschalen und -rahmen besteht darin, dass bei unveränderter Geometrie der Kunststoffteile die Anschlagdichtung durch das vorgesetzte Metallprofil entweder deutlich stärker komprimiert wird oder durch eine andere Anschlagdichtung ersetzt werden muss. Eine andere Anschlagdichtung bedingt einen Eingriff in das Coextrusionsverfahren, bei welchem die harten PVC-Hohlkammerprofile inklusive der weichen Dichtungen gemeinsam extrudiert werden.

### Aufgabe

Aufgabe der vorliegenden Erfindung ist es daher, eine gattungsgemäßen Verbundrahmen für ein Fenster oder eine Tür mit Anschlagdichtung zu schaffen, welcher mit und ohne Flügelrahmen-Vorsatzschale oder Flügelrahmen-Vorsatzrahmen verwendet werden kann ohne Änderungen an der Anschlagdichtung vorzunehmen.

Eine weitere Aufgabe besteht darin, einen Verbundrahmen zu schaffen, bei dem eine Beschädigung der Anschlagdichtung durch scharfe Kanten an Metallteilen vermieden wird.

### Darstellung der Erfindung

Die Erfindung löst diese Aufgabe durch einen Verbundrahmen für ein Fenster oder eine Tür mit Anschlagdichtung gemäß dem unabhängigen Anspruch 1.

Ein erfindungsgemäßer Verbundrahmen besteht aus einem Blend- und Flügelrahmen, welche kombiniert in einem Fensters oder einer Tür eingesetzt werden.

Bevorzugt bestehen die Blend- und Flügelrahmen aus bekannten extrudierten PVC-Hohlraumprofilen.

Der Flügelrahmen weist zumindest einen Flügelrahmen-Falzbereich, einen Flügelrahmen-Überschlag, eine am Flügelrahmen-Überschlag befestigte Glasdichtung zur Abdichtung einer im Flügelrahmen-Falzbereich positionierten Verglasung sowie eine auf der dem Flügelrahmen-Falzbereich abgewandten Seite des Flügelrahmen-Überschlags zumindest näherungsweise parallel zur Verglasungsebene verlaufende Außenseite auf. Die Außenseite verläuft zumeist vertikal, kann jedoch auch in einem kleinen Winkel zur Vertikalen verlaufen. Mit dem Blendrahmen ist eine Anschlagdichtung zur Abdichtung an der Außenseite des Flügelrahmens befestigt.

Diese Anschlagdichtung dient dazu, dass im geschlossenen Zustand des Fensters oder der Tür der Übergang vom Blendrahmen zum Flügelrahmen abgedichtet wird. Die Anschlagdichtung schlägt beim Schließen des Fensters oder der Tür an die Außenseite des Flügelrahmens an. Je nach Bauform können weitere Dichtungen der Übergang vom Blendrahmen zum Flügelrahmen abdichten.

Erfindungsgemäß ist mindestens eine Flügelrahmen-Vorsatzschale oder ein Flügelrahmen-Vorsatzrahmen auf der Außenseite am Flügelrahmen angeordnet. Hierbei überdeckt die mindestens eine Flügelrahmen-Vorsatzschale oder der Flügelrahmen-Vorsatzrahmen den Flügelrahmen-Überschlag und partiell die Außenseite bis oberhalb einer Anschlagslinie der Anschlagdichtung am Flügelrahmen und endet auch oberhalb dieser Anschlagslinie. Die Anschlagslinie ist hierbei die Linie, die sich ergibt, wenn die Anschlagdichtung erstmals die Außenseite des Flügelrahmens berührt. Beim Schließen des Fensters oder der Tür wird mit der Drehbewegung kontinuierlich diese Linie berührt. Mit dem Begriff Anschlaglinie ist im Sinne der Erfindung bewusst eine Linie gemeint. Beim weiteren Schließen des Fensters oder der Tür ergibt sich eine Anschlagfläche, welche der Abdichtung zwischen dem Blend- und dem Flügelrahmen dient.

Hierdurch ergibt sich der Vorteil, dass die Anschlagdichtung für ein Fenster oder eine Tür nicht beim nachträglichen Aufsetzen einer Flügelrahmen-Vorsatzschale abgeändert werden muss. In Fällen, in denen die Flügelrahmen-Vorsatzschale oder der Flügelrahmen-Vorsatzrahmen weiter in Richtung des Falzbereichs des Flügelrahmens ragt, würde die unveränderte Anschlagdichtung stärker gestaucht, die notwendige Kraft zum Schließen der Tür oder des Fensters wäre größer und der Verschließ höher.

Ferner ergibt sich der Vorteil, dass beim Schließen der Tür oder des Fensters die Anschlagdichtung direkt am Flügelrahmen und nicht an der potentiell scharfkantigen Flügelrahmen-Vorsatzschale oder Flügelrahmen-Vorsatzrahmen erstmals trifft. Hierdurch wird die Dichtung weniger beansprucht.

Die Anschlagdichtung überdeckt parallel zur Verglasungsebene die Flügelrahmen-Vorsatzschale oder den Flügelrahmen-Vorsatzrahmen partiell. Hierdurch ist bei geschlossenem Fenster der Grundkörper des Flügelrahmens nicht zu sehen.

Die Flügelrahmen-Vorsatzschale weist in dem Bereich, welcher von der Anschlagsdichtung überdeckt wird, eine dünnere Wandstärke auf als im Bereich des Flügelrahmen-Überschlags und verjüngt sich vorzugsweise in Richtung der Anschlagslinie.

Somit lässt sich der Blendrahmen mit einer einzigen Anschlagdichtung für mehrere Anwendungsfälle verwenden:
- Als verkleideter oder unverkleideter Blendrahmen in Verbindung mit einem unverkleideten Flügelrahmen,
- als verkleideter oder unverkleideter Blendrahmen in Verbindung mit einem verkleideten Flügelrahmen sowie
- als verkleideter oder unverkleideter Blendrahmen in Verbindung mit einer Festverglasung.

Vorteilhafte Ausgestaltungen ergeben sich durch die Merkmale der abhängigen Ansprüche.

Ein üblicher Blendrahmen weist zumindest einen Blendrahmen-Falzbereich sowie einen Blendrahmen-Überschlag auf. Bevorzugt ist mindestens eine Blendrahmen-Vorsatzschale oder ein Blendrahmen-Vorsatzrahmen auf der dem Blendrahmen-Falzbereich abgewandten Seite des Blendrahmen-Überschlags am Blendrahmens angeordnet.

Hierbei ist es besonders vorteilhaft, wenn die mindestens eine Blendrahmen-Vorsatzschale oder der Blendrahmen-Vorsatzrahmen parallel zur Verglasungsebene die Flügelrahmen-Vorsatzschale oder den Flügelrahmen-Vorsatzrahmen partiell überdeckt. Dies ergibt einen besonders harmonischen optischen Eindruck.

Vorteilhafterweise bildet die Anschlagdichtung mit dem Blendrahmen einen Hohlraum und verfügt auf der dem Blendrahmen abgewandten Seite über eine abstehende Dichtlamelle, welche sich weg vom Blendrahmen-Überschlag in Richtung des Flügelrahmens schräg in Richtung des Blendrahmen-Falzbereichs erstreckt. Eine derartige Dichtung erlaubt einen progressiven Anstieg der Federrate dieser Dichtung.

Vorteilhafterweise berührt die Dichtlamelle die Anschlagslinie, welche sich neben der Flügelrahmen-Vorsatzschale oder dem Flügelrahmen-Vorsatzrahmen befindet.

Verfügt die Anschlagdichtung über einen Stütznocken im Hohlraum, so erhöht sich die Federrate beim Komprimieren der Dichtung beim Erreichen des Stütznockens.

Ein erfindungsgemäßes Verfahren zum Schließen eines erfindungsgemäßes Verbundrahmens sieht vor, dass beim Annähern des Flügelrahmens an den Blendrahmen zunächst die Anschlagdichtung die Anschlagslinie am Flügelrahmen trifft und sich beim weiteren Annähern elastisch verformt. Bei einem weiteren Annähern des Flügelrahmens an den Blendrahmen berührt die Anschlagdichtung die Flügelrahmen-Vorsatzschale.

### Kurze Beschreibung der Zeichnung

Die Erfindung wird nachfolgend anhand eines Ausführungsbeispiels sowie der Zeichnung näher erläutert. Es zeigen dabei:
- Fig. 1: ein erfindungsgemäßer Verbundrahmen während des Schließvorgangs, wenn die Anschlagdichtung den Flügelrahmen erstmals berührt,
- Fig. 2: denselben erfindungsgemäßen Verbundrahmen im geschlossenen Zustand,
- Fig. 3: eine Variante des erfindungsgemäßen Verbundrahmens im geschlossenen Zustand und
- Fig. 4: eine Vergrößerung des Bereichs um die Anschlagdichtung aus Figur 1.

Gleiche Bezugszeichen in verschiedenen Figuren haben gleiche Bedeutung. Nicht alle Bezugszeichen sind in allen Figuren dargestellt.

Figur 1 zeigt einen Verbundrahmen 1 aus einem Blend- 2 und Flügelrahmen 3 eines Fensters. Der Blend- 2 und Flügelrahmen 3 besteht jeweils aus extrudierten PVC-Hohlkammerprofilen, welche auf Gehrung geschnitten und im Gehrungsbereich miteinander verschweißt werden. Der Flügelrahmen 3 verfügt über den üblichen Aufbau mit einem Flügelrahmen-Falzbereich 5, einem Flügelrahmen-Überschlag 6, einer am Flügelrahmen-Überschlag 6 befestigten Glasdichtung 7 zur Abdichtung einer im Flügelrahmen-Falzbereich 5 positionierten, nicht dargestellten Verglasung sowie einer auf der dem Flügelrahmen-Falzbereich 5 abgewandten Seite des Flügelrahmen-Überschlags 6 parallel zur Verglasungsebene verlaufende Außenseite 9. Eine Verglasung wird in den Flügelrahmen-Falzbereich 5 eingesetzt und mittels einer nicht dargestellten Glashalteleiste mit Dichtung fixiert.

Der Blendrahmen 2 verfügt ebenfalls über den üblichen Aufbau mit einen Blendrahmen-Falzbereich 10 und einen Blendrahmen-Überschlag 11. An dem Blendrahmen 2 ist am Rande des Blendrahmen-Überschlags 11 eine weiche Anschlagdichtung 4 befestigten; in der Praxis wird diese zumeist im Coextrusionsverfahren zusammen mit der PVC-Hohlprofil extrudiert. Die Anschlagdichtung 4 dient zur Abdichtung des Blendrahmens 2 an der Außenseite 9 des Flügelrahmens 3.

Die Anschlagdichtung 4 bildet mit dem Blendrahmen 2 einen Hohlraum 13. Auf der dem Blendrahmen 2 abgewandten Seite verfügt die Anschlagdichtung 4 über eine abstehende Dichtlamelle 14, welche sich weg vom Blendrahmen-Überschlag 11 in Richtung des Flügelrahmens 3 schräg nach rechts unten mit einem Winkel von etwa 25° zur Vertikalen in Richtung des Blendrahmen-Falzbereichs 10 erstreckt. Die Anschlagdichtung 4 verfügt ferner über einen Stütznocken 16 im Hohlraum 13 auf der der Dichtlamelle 14 abgewandten Seite.

Eine Flügelrahmen-Vorsatzschale 8 ist auf der Außenseite 9 am Flügelrahmen 3 angeordnet; sie reicht von der oberen Kante, an welcher die Glasdichtung 7 angeordnet ist und reicht nach unten an der Außenseite 9. Die Flügelrahmen-Vorsatzschale 8 endet an der Außenseite 9 ein Stück oberhalb des unteren Endes. Somit überdeckt die Flügelrahmen-Vorsatzschale 8 den Flügelrahmen-Überschlag 6 vollständig und die Außenseite 9 partiell bis oberhalb der Unterkante der Außenseite 9. Die Begriffe unten, oberhalb etc. beziehen sich hier auf die Darstellung in den Figuren; diese zeigen die Position des jeweils unteren Profils eines Fensters oder einer Tür. Da ein Rahmen in der Regel vier Profile in unterschiedlicher Position (unten, oben, links und rechts) beinhaltet, ändert sich die vorgenannten Ortsangaben wie "unten" mit der Einbaulage.

In einer ähnlichen Art ist eine Blendrahmen-Vorsatzschale 12 auf der dem Blendrahmen-Falzbereich 10 abgewandten Seite des Blendrahmen-Überschlags 11 am Blendrahmens 2 angeordnet.

Im vorliegenden Fall erfolgt die Verbindung der Vorsatzschalen 8, 12 mit dem Blend- 2 und Flügelrahmen 3 mittels Clipsen und Nuten, welche detailliert in DE 102023102772.7 beschrieben sind.

Lässt man die Nuten zur Befestigung der Clips außer Acht, so hat die Außenseite der Blendrahmen-Vorsatzschale 12 eine nahezu konstante Wanddicke. Im Gegensatz hierzu weist die Flügelrahmen-Vorsatzschale 8 an dem der Glasdichtung 7 abgewandten Ende eine dünnere Wandstärke auf als im Bereich des Flügelrahmen-Überschlags 6 und verjüngt sich in Richtung der Anschlagslinie 15, so dass das untere Ende der Flügelrahmen-Vorsatzschale 8 eine geringere Wanddicke aufweist als im Bereich nahe der Glasdichtung 7. Im vorliegenden Fall bildet die Flügelrahmen-Vorsatzschale 8 mit dem Flügelrahmen 3 einen Hohlraum, in welchem sich die Nut und die Clips befinden. Unterhalb dieses Hohlraums liegt die Flügelrahmen-Vorsatzschale 8 am Flügelrahmen 3 an. Unterhalb dieser Berührungslinie wir die Flügelrahmen-Vorsatzschale 8 nach unten dünner.

Die Figuren 1 und 4 zeigen einen Zustand während des Schließens des Fensters, bei dem die Anschlagdichtung 4 erstmals am Flügelrahmen 3 anschlägt. Die Dichtlippe 14 der Anschlagdichtung 4 liegt an der Unterseite der Außenseite 9 an und bildet die Anschlagslinie 15 am Flügelrahmen 3. Ansonsten befindet sich ein keilförmiger Spalt zwischen der Anschlagdichtung 4 und dem Flügelrahmen 3. Die Anschlagdichtung 4 überdeckt parallel zur Verglasungsebene partiell die Flügelrahmen-Vorsatzschale 8, berührt diese in den Figuren 1 und 4 jedoch nicht. Die Flügelrahmen-Vorsatzschale 8 endet knapp oberhalb der Anschlagslinie 15. Die Blendrahmen-Vorsatzschale 12 überdeckt parallel zur Verglasungsebene die Flügelrahmen-Vorsatzschale 8 ebenfalls partiell.

Wird der Verbundrahmen geschlossen, so trifft - wie in den Figuren 1 und 4 dargestellt - beim Annähern des Flügelrahmens 3 an den Blendrahmen 2 zunächst die Anschlagdichtung 4 die Anschlagslinie 15 am Flügelrahmen 3**.** Beim weiteren Annähern des Flügelrahmens 3 an den Blendrahmen 2 verformt sich die Anschlagdichtung 4 elastisch. Dabei wird die schräg stehende Dichtlamelle 14 kontinuierlich in eine vertikale Position gedrückt und der obere Teil der Anschlagdichtung 4 berührt die Flügelrahmen-Vorsatzschale 8**.**

Figur 2 zeigt das geschlossene Fenster, wobei die Anschlagdichtung 4 - entgegen der Realität - unverformt dargestellt ist. Es wird jedoch deutlich, dass in dieser Position die Anschlagdichtung 4 in Kontakt mit dem verdünnten Bereich der Flügelrahmen-Vorsatzschale 8 ist.

Figur 3 unterscheidet sich von Figur 2 durch die verkürzte Blendrahmen-Vorsatzschale 12, welche nicht bis zum Fuß des Blendrahmenprofils reicht. Eine derartige Blendrahmen-Vorsatzschale 12 eignet sich insbesondere für die Kombination mit einer nicht dargestellten Fensterbank.

Figur 4 zeigt als Detail den Anschlag der Dichtlamelle 14 der Anschlagsdichtung 4 an der Anschlagslinie 15. Es wird deutlich, dass durch den verdünnten Bereich der Flügelrahmen-Vorsatzschale 8 die Funktion der Anschlagsdichtung 4 gegenüber einem Rahmen ohne Flügelrahmen-Vorsatzschale 8 nicht nennenswert verändert wird.

Die Erfindung ist nicht auf das Ausführungsbeispiel beschränkt.

## Patentansprüche

1. Verbundrahmen (1) aus einem Blend- (2) und Flügelrahmen (3) eines Fensters und / oder einer Tür,
wobei der Flügelrahmen (3) zumindest einen Flügelrahmen-Falzbereich (5), einen Flügelrahmen-Überschlag (6), eine am Flügelrahmen-Überschlag (6) befestigte Glasdichtung (7) zur Abdichtung einer im Flügelrahmen-Falzbereich (5) positionierten Verglasung sowie eine auf der dem Flügelrahmen-Falzbereich (5) abgewandten Seite des Flügelrahmen-Überschlags (6) zumindest näherungsweise parallel zur Verglasungsebene verlaufende Außenseite (9) aufweist, mit einer an dem Blendrahmen (2) befestigten Anschlagdichtung (4) zur Abdichtung an der Außenseite (9) des Flügelrahmens (3),
mindestens eine Flügelrahmen-Vorsatzschale (8) oder ein Flügelrahmen-Vorsatzrahmen auf der Außenseite (9) am Flügelrahmen (3) angeordnet ist,
wobei die mindestens eine Flügelrahmen-Vorsatzschale (8) oder der Flügelrahmen-Vorsatzrahmen den Flügelrahmen-Überschlag (6) und nur partiell die Außenseite (9) bis oberhalb einer Anschlagslinie (15) der Anschlagdichtung (4) am Flügelrahmen (3) überdeckt, wobei die Anschlagslinie (15) sich ergibt, wenn die Anschlagdichtung (4) beim Annähern des Flügelrahmens (3) an den Blendrahmen (2) erstmals die Außenseite (9) des Flügelrahmens (3) berührt, und
wobei beim weiteren Schließen sich eine Anschlagfläche ergibt, so **dass** die Anschlagdichtung (4) parallel zur Verglasungsebene die Flügelrahmen-Vorsatzschale (8) oder den Flügelrahmen-Vorsatzrahmen partiell überdeckt und die Flügelrahmen-Vorsatzschale (8) in dem Bereich, welcher von der Anschlagsdichtung (4) überdeckt wird, eine dünnere Wandstärke aufweist als im Bereich des Flügelrahmen-Überschlags (6) und sich vorzugsweise in Richtung der Anschlagslinie (15) verjüngt.

2. Verbundrahmen (1) nach Anspruch 1, **dadurch gekennzeichnet, dass** der Blendrahmen (2) zumindest einen Blendrahmen-Falzbereich (10) und einen Blendrahmen-Überschlag (11) aufweist,
wobei mindestens eine Blendrahmen-Vorsatzschale (12) oder ein Blendrahmen-Vorsatzrahmen auf der dem Blendrahmen-Falzbereich (10) abgewandten Seite des Blendrahmen-Überschlags (11) am Blendrahmens (2) angeordnet ist.

3. Verbundrahmen (1) nach Anspruch 2, **dadurch gekennzeichnet, dass** die mindestens eine Blendrahmen-Vorsatzschale (12) oder der Blendrahmen-Vorsatzrahmen parallel zur Verglasungsebene die Flügelrahmen-Vorsatzschale (8) oder den Flügelrahmen-Vorsatzrahmen partiell überdeckt.

4. Verbundrahmen (1) nach einem der Ansprüche 1 bis 3, **dadurch gekennzeichnet, dass** die Anschlagdichtung (4) mit dem Blendrahmen (2) einen Hohlraum (13) bildet und auf der dem Blendrahmen (2) abgewandten Seite über eine abstehende Dichtlamelle (14) verfügt, welche sich weg vom Blendrahmen-Überschlag (11) in Richtung des Flügelrahmens (3) schräg in Richtung des Blendrahmen-Falzbereichs (10) erstreckt.

5. Verbundrahmen (1) nach Anspruch 4, **dadurch gekennzeichnet, dass** die Dichtlamelle (14) die Anschlagslinie (15) berührt.

6. Verbundrahmen (1) nach einem der Ansprüche 4 oder 5, **dadurch gekennzeichnet, dass** die Anschlagdichtung (4) über einen Stütznocken (16) im Hohlraum (13) verfügt.

7. Verfahren zum Schließen eines Verbundrahmens (1) nach einem der Ansprüche 1 bis 6, **dadurch gekennzeichnet, dass** beim Annähern des Flügelrahmens (3) an den Blendrahmen (2) zunächst die Anschlagdichtung (4) die Anschlagslinie (15) am Flügelrahmen trifft und sich beim weiteren Annähern elastisch verformt.

8. Verfahren zum Schließen eines Verbundrahmens (1) nach Anspruch 7, **dadurch gekennzeichnet, dass** beim weiteren Annähern des Flügelrahmens (3) an den Blendrahmen (2) die Anschlagdichtung (4) die Flügelrahmen-Vorsatzschale (8) berührt.

## Claims

1. Composite frame (1) comprising a blind frame (2) and casement frame (3) of a window and/or a door,
wherein the casement frame (3) has at least a casement frame rebate region (5), a casement frame protrusion (6), a glass seal (7) which is secured to the casement frame protrusion (6) for sealing a glazing which is positioned in the casement frame rebate region (5), and an outer side (9) which extends at least substantially parallel with the glazing plane at the side of the casement frame protrusion (6) facing away from the casement frame rebate region (5),
having a stop seal (4) which is secured to the blind frame (2) for sealing at the outer side (9) of the casement frame (3),
at least one casement frame facing shell (8) or a casement frame auxiliary frame is arranged at the outer side (9) on the casement frame (3),
wherein the at least one casement frame facing shell (8) or the casement frame auxiliary frame covers the casement frame protrusion (6) and only partially the outer side (9) up to a location above a stop line (15) of the stop seal (4) on the casement frame (3), wherein the stop line (15) is produced when the stop seal (4), when the casement frame (3) moves closer to the blind frame (2), first touches the outer side (9) of the casement frame (3), and
wherein during further closing a stop face is produced so that the stop seal (4) partially covers parallel with the glazing plane the casement frame facing shell (8) or the casement frame auxiliary frame, and
the casement frame auxiliary frame (8) has, in the region which is covered by the stop seal (4), a thinner wall thickness than in the region of the casement frame protrusion (6) and preferably tapers in the direction of the stop line (15).

2. Composite frame (1) according to Claim 1, **characterized in that** the blind frame (2) has at least one blind frame rebate region (10) and a blind frame protrusion (11),
wherein at least one blind frame facing shell (12) or a blind frame auxiliary frame is arranged on the blind frame (2) at the side of the blind frame protrusion (11) facing away from the blind frame rebate region (10).

3. Composite frame (1) according to Claim 2, **characterized in that** the at least one blind frame facing shell (12) or the blind frame auxiliary frame partially covers the casement frame facing shell (8) or the casement frame auxiliary frame parallel with the glazing plane.

4. Composite frame (1) according to any one of Claims 1 to 3, **characterized in that** the stop seal (4) forms with the blind frame (2) a hollow space (13) and at the side facing away from the blind frame (2) has a protruding sealing plate (14) which extends away from the blind frame protrusion (11) in the direction of the casement frame (3) obliquely in the direction of the blind frame rebate region (10).

5. Composite frame (1) according to Claim 4, **characterized in that** the sealing plate (14) touches the stop line (15).

6. Composite frame (1) according to either Claim 4 or Claim 5, **characterized in that** the stop seal (4) has a support cam (16) in the hollow space (13).

7. Method for closing a composite frame (1) according to any one of Claims 1 to 6, **characterized in that**, when the casement frame (3) approaches the blind frame (2), the stop seal (4) first strikes the stop line (15) on the casement frame and becomes resiliently deformed when moving closer.

8. Method for closing a composite frame (1) according to Claim 7, **characterized in that**, when the casement frame (3) approaches the blind frame (2), the stop seal (4) touches the casement frame facing shell (8).

## Revendications

1. Cadre composite (1) composé d'un cadre dormant (2) et d'un cadre ouvrant (3) d'une fenêtre et/ou d'une porte,
le cadre ouvrant (3) présentant au moins une zone de feuillure de cadre ouvrant (5), un rabat de cadre ouvrant (6), un joint de vitrage (7) fixé au rabat de cadre ouvrant (6) pour l'étanchéification d'un vitrage positionné dans la zone de feuillure de cadre ouvrant (5) ainsi qu'un côté extérieur (9) s'étendant au moins approximativement parallèlement au plan de vitrage sur le côté du rabat de cadre ouvrant (6) détourné de la zone de feuillure de cadre ouvrant (5),
avec un joint de butée (4) fixé sur le cadre dormant (2) pour étanchéifier sur le côté extérieur (9) du cadre ouvrant (3),
au moins une coque de parement de cadre ouvrant (8) ou un cadre de parement de cadre ouvrant étant agencé(e) sur le côté extérieur (9) sur le cadre ouvrant (3),
l'au moins une coque de parement de cadre ouvrant (8) ou le cadre de parement de cadre ouvrant recouvrant le rabat de cadre ouvrant (6) et seulement partiellement le côté extérieur (9) jusqu'au-dessus d'une ligne de butée (15) du joint de butée (4) sur le cadre ouvrant (3), la ligne de butée (15) étant obtenue lorsque le joint de butée (4) touche pour la première fois le côté extérieur (9) du cadre ouvrant (3) lors du rapprochement du cadre ouvrant (3) vers le cadre dormant (2), et
la poursuite de la fermeture donnant lieu à une surface de butée, de telle sorte que le joint de butée (4) recouvre partiellement, parallèlement au plan de vitrage, la coque de parement de cadre ouvrant (8) ou le cadre de parement de cadre ouvrant, et la coque de parement de cadre ouvrant (8) présentant, dans la zone qui est recouverte par le joint de butée (4), une épaisseur de paroi plus mince que dans la zone du rabat de cadre ouvrant (6) et se rétrécissant de préférence en direction de la ligne de butée (15).

2. Cadre composite (1) selon la revendication 1, **caractérisé en ce que** le cadre dormant (2) présente au moins une zone de feuillure de cadre dormant (10) et un rabat de cadre dormant (11),
au moins une coque de parement de cadre dormant (12) ou un cadre de parement de cadre dormant étant agencé(e) sur le cadre dormant (2) sur le côté du rabat de cadre dormant (11) détourné de la zone de feuillure de cadre dormant (10).

3. Cadre composite (1) selon la revendication 2, **caractérisé en ce que** l'au moins une coque de parement de cadre dormant (12) ou le cadre de parement de cadre dormant recouvre partiellement, parallèlement au plan de vitrage, la coque de parement de cadre ouvrant (8) ou le cadre de parement de cadre ouvrant.

4. Cadre composite (1) selon l'une quelconque des revendications 1 à 3, **caractérisé en ce que** le joint de butée (4) forme un espace creux (13) avec le cadre dormant (2) et dispose, sur le côté détourné du cadre dormant (2), d'une lamelle d'étanchéité (14) en saillie qui s'étend en oblique en direction du cadre ouvrant (3), en s'éloignant du rabat de cadre dormant (11), en direction de la zone de feuillure de cadre dormant (10).

5. Cadre composite (1) selon la revendication 4, **caractérisé en ce que** la lamelle d'étanchéité (14) est en contact avec la ligne de butée (15).

6. Cadre composite (1) selon l'une quelconque des revendications 4 ou 5, **caractérisé en ce que** le joint de butée (4) dispose d'une came de support (16) dans l'espace creux (13).

7. Procédé de fermeture d'un cadre composite (1) selon l'une quelconque des revendications 1 à 6, **caractérisé en ce que**, lorsque le cadre ouvrant (3) se rapproche du cadre dormant (2), le joint de butée (4) rencontre d'abord la ligne de butée (15) sur le cadre ouvrant et se déforme élastiquement lorsque le rapprochement se poursuit.

8. Procédé de fermeture d'un cadre composite (1) selon la revendication 7, **caractérisé en ce que**, lorsque le cadre ouvrant (3) continue à se rapprocher du cadre dormant (2), le joint de butée (4) entre en contact avec la coque de parement de cadre ouvrant (8).
